# EUROPÄISCHE PATENTSCHRIFT

(11) **EP 1 717 401 B1**
(45) Veröffentlichungstag und Bekanntmachung des Hinweises auf die Patenterteilung: **16.03.2011**
(21) Anmeldenummer: 06008806.9
(22) Anmeldetag: 27.04.2006
(51) Int. Cl.: E06B 3/66

(54) **Befestigung von mehrschichtigen Trennwandelementen in einem Gebäude**
Mounting of multi-layer partition elements in a building
Fixation d'éléments de cloison à plusieurs couches dans un bâtiment

(30) Priorität: 27.04.2005 AT 7082005
(43) Veröffentlichungstag der Anmeldung: 02.11.2006
(73) Patentinhaber: Degelsegger, Walter, 4693 Desselbrunn (AT)
(72) Erfinder: Degelsegger, Walter, 4693 Desselbrunn (AT)

(56) Entgegenhaltungen:
- DE-A1- 3 602 359
- FR-A- 2 131 703
- GB-A- 2 317 918
- US-A- 5 038 534

## Beschreibung

Die Erfindung betrifft eine Methode zum Befestigen von mehrschichtigen Trennwandelementen in einem Gebäude. Sie ist insbesondere gut dazu geeignet sogenannte "rahmenlose" Trennwandelemente aus Brandschutzglas demontierbar an umgebendem Mauerwerk zu befestigten.

Unter "rahmenlosen" Trennwandelementen wird hier verstanden, daß ein Wandflächenelement in unverbautem Zustand nicht durch einen Rahmen eingefaßt ist, sondern daß die Stirnseiten seines flächigen Materials frei liegen. Eine Art Einfassung des Wandflächenelements wird erst nach dem Aufstellen als Verbindung und Abdichtung zum angrenzenden Mauerwerk gebildet, wobei diese Einfassung in der Normalen auf das Wandflächenelement möglichst nicht über dieses vorstehen, sondern bündig damit abschließen soll. Aus optischen Gründen sollte der Rand des Flächenelements möglichst nahe am umgebenden Mauerwerk verlaufen, die beschriebene verbindende und dichtende Einfassung also möglichst dünn sein. Das sollte auch unter der Bedingung erreicht werden, daß die Verbindung zwischen Wandflächenelement und umgebenden Mauerwerk zwar mechanisch sicher und fest aber dennoch soweit lösbar sein soll, daß das Wandflächenelement ohne Zerstörung vom Mauerwerk gelöst und falls gewünscht an einer anderen Stelle wieder damit verbunden werden kann.

Bei der Bauweise entsprechend der DE 19957026 A1 wird das Flächenelement in einen vorbereiteten Rahmen gestellt, der eine Anschlagfläche gegen die Stirnseiten des Flächenelementes und gegen den daran angrenzenden Bereich einer Seitenfläche bildet. Danach werden am Rahmen Leisten befestigt, welche an der zweiten Seite des Flächenelementes einen Anschlag bilden. Diese Befestigungsart ist einfach und sicher herstellbar, hat aber den Nachteil, daß die Einfassung in der auf das Flächenelement normalen Richtung beträchtlich über dieses hinausragt, und somit einen in manchen Fällen, vor allem aus optischen Gründen unerwünschten Rahmen bildet.

Entsprechend der DE 696 11 396 T2 (aus der EP 745750 B1 hervorgegangen) ist eine Befestigungsmöglichkeit für Isolierglasscheiben ersichtlich, wobei ein Verbindungsteil einerseits am Scheibenrand zwischen die beiden Einzelscheiben des Isolierglases reicht und daran mittels Verklebung befestigt ist, anderseits mit einem dazu in der Glasebene zumindest einmal beweglichen Teil in eine Vertiefung an dem die Scheibe umgebenden Rahmen eingreift und somit die Scheibe gegen Bewegung normal zu ihrer Ebene sichert. Mit Hilfe dieser Bauweise ist es möglich ein Trennwandelement "rahmenlos" am umgebenden Mauerwerk zu befestigen. Nachteilig daran ist, daß der Verbindungsteil vor der Montage des Flächenelementes mit diesem verklebt werden muß.

*Die R-A- 2 131 703 zeigt stirnseitig an einem Wandelement angeordnete Verbindungsteile zur Befestigung des Wandelementes an Leisten, welche das Wandelement stirnseitig umgebend ihrerseits am umgebenden Mauerwerk befestigt sind. Ein Verbindungsteil umfasst die Stimseite des Wandelementes in der zur Ebene des Wandelementes normalen Richtung. Der mit der Leiste am Mauerwerk in Kontakt stehende Teil des Verbindungsteils ist relativ zu jenem Teil, welcher mit dem Wandelement in Verbindung steht, unter elastischer Verformung des dazwischen liegenden Stückes in der Ebene des Wandelementes beweglich. Die* DE 36 02 359 1 *zeigt eine Trennwand für Reinräume, wobei ein Wandelement durch ein zur Stirnseite des Wandelementes hin offenes U-Profil eingefasst ist. Vom U-Profil aus ragen Befestigungselemente, beispielsweise unter elastischer Vorspannung, zu Rahmenelementen.* DE 36 02 359 *zeigt ein Befestigungsystem mit einem Trennwandelement und einem Verbindungsteil nach dem Oberbegriff des Anspruchs 1.*

*Die drei zuletzt genannten Bauweisen sind in der beschriebenen Form nicht anwendbar, wenn die zu montierende Trennwand einen wirksamen Brandschutz bieten soll.*

Der Erfinder hat sich die Aufgabe gestellt, eine Methode für eine rahmenlose, demontierbare, einfach herzustellende Befestigung von mehrschichtigen Trennwandelementen an einem umgebenden Mauerwerk in einem Gebäude zu entwickeln. Es sollen damit auch Anforderungen an Brandschutzwände erfüllbar sein und es sollen keine Befestigungsteile mit den Trennwandelementen verklebt werden müssen.

Zum Lösen der Aufgabe wird vorgesehen, daß in dem das Trennwandelement umgebenden Mauerwerk in der Ebene des Trennwandelementes liegende, eine parallel zu deren Rändern verlaufende Schiene mit etwa U-förmiger Querschnittsform derart eingesetzt ist, daß sie eine das Trennwandelement umfassende nutartige Vertiefung im Mauerwerk bildet. Zwischen Randbereichen des Trennwandelementes und der parallel dazu im Mauerwerk verlaufenden Schiene, sind mehrere gleichartige Verbindungsteile angeordnet. Ein derartiges Verbindungsteil besteht aus einem U-Profilstück, welches sich parallel zum Randbereich des Trennwandelementes erstreckt, mit seinen Schenkeln zwischen die äußeren Flächenelemente des Trennwandelementes ragt und mit den Flanken der Schenkel an Flächenelementen des Trennwandelementes anliegt und so, dass die beiden Shenkel, jeweils mit der der gemeinsam gebildeten Nut zugenandten Fläche an jeweils einer sich parallel zur Ebene des Trennwandelementes erstreckenden Fläche des Trennwandelementes auf Anschlag liegen. Von der den Schenkeln abgewandten Seite der Basis des U-Profilstücks ragt ein damit verbundener Federteil in die am Mauerwerk verlaufende nutartige Vertiefung und liegt unter elastischer Vorspannung am Boden oder an den Flanken dieser nutartigen Vertiefung an. Für den Montagevorgang und erforderlichenfalls auch den Vorgang der Demontage kann dieser Federteil mit einer Klammer an die Basis des U-Profilstücks gespannt werden.

Die Erfindung wird anhand der Zeichnungen, welche ein vorteilhaftes Ausführungsbeispiel in einem wichtigen Anwendungsfall zeigen anschaulicher:
- Fig. 1:: zeigt eine Schnittansicht durch den Rand eines erfindungsgemäß ausgebildeten Trennwandelementes und den angrenzenden Bereich des umgebenden Mauerwerks. Die Blickrichtung liegt dabei parallel zum Rand des Trennwandelementes.
- Fig. 2:: zeigt den in Fig. 1 vorkommenden Verbindungsteil 4 allein in Seitenansicht. Die Blickrichtung entspricht dabei der Normalen auf das Trennwandelement.
- Fig. 3:: zeigt den Verbindungsteil von Fig. 2 in Frontalansicht; das entspricht in Fig. 2 der Ansicht von unten.
- Fig. 4:: zeigt eine Möglichkeit, wie ein an den seitlichen und/oder oberen Rändern erfindungsgemäß befestigtes Trennwandelement am Boden befestigt werden kann. Die Blickrichtung liegt dabei parallel zum unteren Rand des Trennwandelementes.

Bei dem dargestellten Beispiel ist das Trennwandelement eine Brandschutzscheibe 2, welches aus mindestens drei Einzelscheiben besteht. Die beiden äußeren Einzelscheiben 2.1 werden an der mittleren Einzelscheibe 2.2 durch nahe am Scheibenrand umlaufende Verbindungselemente 2.3 in einem Abstand 2.4 gehalten.

Zur Montage der dargestellten Brandschutzscheibe 2 sind folgende Arbeitsschritte erforderlich:
- Befestigen einer Unterlageschiene 11 am unteren umgebenden Mauerwerk 1.
- Befestigen des Nutprofils 3 am seitlichen und oberen umgebenden Mauerwerk.
- Verputzen des umgebenden Mauerwerks und Anbringen des Bodenbelages, sodaß Unterlageschiene 11 und Nutprofil 3 bündig damit abschließen.
- Anbringen der aus einem flachen U-Profil gebildeten unteren Halteschiene 9 an der Unterlageschiene 11. Die an den der Halteschiene 9 drehbar angebrachten länglichen Laschen 10 sind dabei mit ihrer Längsrichtung parallel zur Halteschiene gedreht.
- Einlegen der Brandschutzplatte 8 in die Halteschiene 9.
- Anbringen der selbstklebenden, im Brandfall aufquellenden Brandschutzstreifen 6.1 und 6.2 am Rand der Innenflächen der äußeren Scheiben 2.1 bzw. in den Boden des Nutprofils 3.
- Aufstecken von Verbindungsteilen 4 an den oberen Scheibenrand und jenen seitlichen Scheibenrand, welcher mit dem umliegenden Mauerwerk verbunden werden soll.

Das U-Profilstück 4.1 jedes Verbindungsteils 4 erstreckt sich mit seiner Längsrichtung in Richtung des Scheibenrandes, umfaßt mit seinen Schenkeln 4.1.1 den Rand der mittleren Einzelscheibe 2.2 und wird daran über eine leichte Preßpassung (direkt oder über eine Zwischenschicht aus einem weichen Material), oder durch Haftung unter Mitwirkung einer pastösen Zwischenschicht, beispielsweise einer Silikonmasse, gehalten.

Der als Blattfeder ausgeführte Federteil 4.2 des Verbindungsteils ist an das U-Profilstück 4.1 gebogen und wird in dieser Stellung durch den am U-Profilstück linear verschiebbaren Fixierteil 4.3 gehalten.
- Die Brandschutzscheibe 2 mit der unteren Stirnfläche der mittleren Einzelscheibe 2.2 auf die Brandschutzplatte 8 in der unteren Halteschiene 9 stellen.
- Die Brandschutzscheibe 2 in Längsrichtung der unteren Halteschiene passend linear verschieben und um diese untere Lage herum in die richtige (vertikale) Ausrichtung drehen.
- Den Fixierteil 4.3 des Verbindungsteiles so verschieben, daß der Federteil 4.2 "befreit" wird und sich mit seinem nicht am Profilstück 4 befestigten Ende in die durch das Nutprofil 3 am anliegenden Mauerwerk gebildete Nut hineinbewegt und an den Begrenzungen der Querschnittsfläche dieser Nut unter elastischer Vorspannung anliegt. Die Bewegung des Federteils erfolgt in der Ebene der Scheibe; normal dazu ist der Federteil starr. Die Brandschutzscheibe ist damit gegen Bewegung normal zu Ihrer Ebene gesichert.
- Hochdrehen der länglichen Laschen 10 an der unteren Halteschiene 9, sodaß sie sich in die Scheibenzwischenräume 2.4 der Brandschutzscheibe erstrecken und somit auch am unteren Rand Bewegung der Brandschutzscheibe 2 normal zu ihrer Ebene verhindern.
- Einbringen von Mineralwolle (in Form von Schnüren) in den Hohlraum zwischen Mauerwerk (1) und Stirnflächen der Brandschutzscheibe (2).
- Versiegeln der Spalte zwischen den Stirnflächen der äußeren Einzelscheiben 2.2 und dem umgebenden Mauerwerk 1 durch Auftragen einer pastösen Masse auf Silikon- oder Acrylbasis, welche zu einem gummielastischen Dichtprofil 7 aushärtet.

Es ist vorteilhaft, die einzelnen Bestandteile des Verbindungsteils aus Blech, vorzugsweise Stahlblech herzustellen. Durch diese Materialwahl werden gegenüber Kunststoff die Vorteile erreicht, daß die erforderliche Festigkeit auch bei der im Brandfall auftretenden Erhitzung gegeben ist, und daß die für die normale Funktion erforderliche elastische Vorspannung des Federteiles 4.2 problemlos über die Lebensdauer des Bauwerks erhalten bleibt.

Der Verbindungsteil 4 liegt an der Brandschutzscheibe 2 nur an der mittleren Einzelscheibe 2.2 und nicht an den äußeren Einzelscheiben 2.1 an. Damit wird verhindert, daß im Brandfall über den Verbindungsteil gefährliche Wärmeübertragung zwischen verschiedenen Einzelscheiben stattfindet.

Die Dicke der Schenkel 4.1.1 des U-Profilstücks 4.1 des Verbindungsteils 4 ist um so viel geringer als die Breite des Abstandes 2.4 zwischen der mittleren Einzelscheibe 2.2 und den äußeren Einzelscheiben 2.1, daß im verbleibenden Spalt noch der Brandschutzstreifen 6.1 durchgeführt werden kann. Damit wird erreicht, daß der Brandschutzstreifen auch im Bereich der Verbindungsstückes 4 im Brandfall seine sinngemäße Aufgabe, nämlich Abdichten und Wärme dämmen erfüllen kann.

Der Fixierteil 4.3 besteht aus einem kurzen Profilteil mit etwa U-förmiger Querschnittsfläche, wobei die freien Enden 4.3.3 der beiden Schenkel 4.3.2 etwas zueinander gebogen sind. Er ist bezüglich Profilrichtung und Profilöffnung so angeordnet wie das U-Profilstück 4.1, und er ist so groß ausgelegt, daß er das U-Profilstück 4.1 in dieser Lage umfassen kann. In der Querschnittsansicht sind seine Schenkel 4.3.2 um so viel Länger als die Schenkel 4.1.1 des U-Profilstücks 4.1, daß dann wenn die eingebogenen Schenkelenden 4.3.3 an den Schenkelenden des U-Profilstücks 4.1 anliegen, die Basis des U einen Abstand zur Basis der U-Querschnittsfläche des U-Profilstücks 4.1 einnimmt. Dieser Abstand ist zumindest geringfügig größer als die Blechstärke des als Blattfeder ausgeführten Federteils 4.2. Damit kann der in entspanntem Zustand vom U-Profilstück 4.1 abstehenden Teil des Federteils 4.2 unter elastischer Vorspannung am U-Profilstück 4.1 gehalten werden, indem er zuerst an dieses gedrückt wird und indem dann der Fixierteil am U-Profilstück so verschoben wird, daß er die Querschnittsfläche des angedrückten Federteils mit umfaßt. Zum Lösen des Federteils muß der Fixierteil wiederum aus dieser Stellung weggeschoben werden können. Um das Lösen und Fixieren des Federteils aus der anliegenden Stellung bzw. in die anliegende Stellung auch dann zu ermöglichen, wenn der Verbindungsteil an der Brandschutzscheibe und diese an der Wand angeordnet ist, ist der Fixierteil 4.3 mit stirnseitig von der Basis seines U-Profilteils aufgebogenen Laschen 4.3.1 versehen. Im spitzen Winkel zwischen diesen Laschen und der Basis des U-Profilteils kann man gut mit der Spitze eines Schraubenziehers ansetzen und den Fixierteil 4.3 entlang des U-Profilstücks 4.1 verschieben.

Durch richtige Dimensionierung des mit der Scheibe in einer leichten Preßpassung in Kontakt stehenden U-Profilstücks 4.1 kann dessen Haltefunktion an der Scheibe unempfindlich gegen Fertigungstoleranzen der Breiten der einzelnen verwendeten Teile bereitgestellt werden. Durch Verwendung eines entsprechend dünnen Bleches wird es nämlich möglich, die Schenkel 4.1.1 des U-Profils unter elastischer Verformung in einem ausreichend weiten Bereich bis zur passenden Scheibendicke auseinanderzuspreizen, ohne daß dabei für die Scheiben gefährlich große Kräfte pro Länge auftreten. Damit dennoch die erforderlichen Haltekräfte aufgebracht werden können, muß das Profilstück nur ausreichend lang gestaltet werden. Diesbezüglich eine gute Dimensionierung zu treffen, entsprechend welcher auch vorteilhafte Formdetails wie beispielsweise eine leichte Krümmung der beiden Schenkel oder in entspanntem Zustand eine nicht zueinander parallele sondern aufeinander zu weisende Winkelausrichtung berücksichtigt ist, gehört zur normalen fachmännischen Tätigkeit von Konstrukteuren.

Vor allem dann wenn die mögliche Wärmeübertragung zwischen verschiedenen Einzelflächen eines Trennwandelementes kein Problem ist, kann das U-Profilstück des Verbindungsteils auch mit der Außenseite seiner beiden Schenkel an jeweils einer Einzelfläche anliegen.

Bei Anwendungsfällen bei denen eine höhere Punktlast am Trennwandelement keinen wesentlichen Nachteil mit sich bringt, kann der Verbindungsteil auch komplementär zu dem gezeigten Beispiel eingesetzt werden, nämlich so, daß er mit seinem U-Profilteil am umgebenden Mauerwerk anliegt und mit dem Federteil in einen Zwischenraum am Trennwandelement eingreift.

Anstatt einer Vertiefung am umgebenden Mauerwerk wäre es auch möglich eine Erhöhung, im einfachsten Fall in Form eines aus der Mauerfläche herausragenden Profilsteges anzubringen und an diesem die Verbindung zum Trennwandelement angreifen zu lassen. Am Beispiel des dargestellten Verbindungsteils müßte dann der als breite Blattfeder gezeigte Federteil 4.2 gabelförmig ausgebildet werden, oder durch zwei in einem Abstand parallel zueinander angeordnete schmälere Blattfedern ersetzt werden, von denen dann je eine an einer Seite dieses Steges anläge.

Der als "U-Profilstück" (4.1) bezeichnete Basisteil des Verbindungsteils 1 ist im einfachsten und auch sehr optimalen Fall tatsächlich als U-Profil ausgeführt. Entscheidend für die Funktion ist, daß er eine durch zwei Flanken begrenzte Nut bildet, deren Öffnungsfläche in der zur Ebene des Flächenelementes normal liegenden Richtung eine Ausdehnung hat. Wie die Flanken und der zwangsläufig zur Verbindung dieser Flanken erforderliche Steg darüber hinaus ausgeführt sind, ist für die prinzipielle Funktion nicht entscheidend.

## Patentansprüche

1. Befestigungssystem, bestehend aus an dem umgebenden Mauerwerk (1) befestigten mehrschichtigen Trennwandelementen (2), wobei sich zwischen dem Mauerwerk und einem Trennwandelement (2) ein Verbindungsteil (4) befindet, welcher mit einem ersten Teil (4.1) an dem Trennwandelement (2) anliegt und mit einem damit verbundenen, parallel zur Ebene des Trennwandelementes (2) relativ dazu beweglichen, zweiten Teil (4.2) an dem Mauerwerk (1) anliegt, wobei der erste Teil (4.1) des Verbindungsteils (4) eine durch zwei Schenkel (4.1.1) seitlich begrenzte Nut bildet, deren Öffnungsfläche in der zur Ebene des Flächenelementes normal liegenden Richtung eine Ausdehnung hat, wobei der zweite Teil (4.2) des Verbindungsteils (4) als Federteil (4.2) ausgebildet ist, welcher unter elastischer Vorspannung zwischen dem ersten Teil (4.1) des Verbindungsteils (4) und einer Fläche des Mauerwerks (1) eine Druckkraft ausübt, wobei die Schenkel (4.1.1) des ersten Teils (4.1) des Verbindungsteils (4) am randnahen, zur Trennwandebene parallel liegenden Flächenbereich einer Schicht des mehrschichtigen Trennwandelementes anliegen, und wobei sich jeder Schenkel (4.1.1) des ersten Teils (4.1) des Verbindungsteils (4) in den Abstandsbereich zwischen zwei in einem Abstand zueinander gehaltenen benachbarten Schichten (2.1, 2.2) des Trennwandelementes(2) erstreckt und wobei in der zur Trennwandebene normalen Richtung die Dicke dieser Schenkel (4.1.1) kleiner ist als der Abstand zwischen den beiden Schlichten, **gekennzeichnet dadurch, dass** die beiden Schenkel (4.1.1 ), jeweils mit der, der gemeinsam gebildeten Nut zugewandten Fläche an jeweils einer sich parallel zur Ebene des Trennwandelementes (2) erstreckenden Fläche des Trennwandelementes (2) auf Anschlag anliegen und dass der Federteil (4.2) an der Breitenbegrenzung einer parallel zu den Rändern desTrennwandplementes iman renzenden Mauerwerk (1) verlaufenden Nut anliegt,

2. Befestigungssystem nach Anspruch 1, **gekennzeichnet dadurch, dass** das Trennwandelement eine Brandschutzscheibe (2) ist, welche aus mindestens drei Einzelscheiben (2.1, 2.2) besteht, wobei die Schenkel (4.1.1) mit ihren Innenflächen an einer inneren Einzelscheibe (2.2) anliegen.

3. Befestigungssystem nach Anspruch 2, **gekennzeichnet dadurch, dass** in jenem Abstandsbereich (2.4) zwischen den beiden Einzelscheiben (2.1) und (2.2) in welchen sich ein Schenkel (4.1.1) erstreckt, an der Innenseite der außen liegenden Scheibe (2.1), nah am Scheibenrand ein Brandschutzstreifen (6.1) verläuft, welcher sich auch über jenen Längsbereich des Scheibenrandes erstreckt, in welchem sich ein Schenkel (4.1.1) befindet.

4. Befestigungssystem nach Anspruch 2 oder Anspruch 3, **gekennzeichnet dadurch, dass** sich am Boden der im Mauerwerk (1) befindlichen Nut ein Brandschutzstreifen (6.2) erstreckt.

5. Befestigungssystem nach einem bisherigen Ansprüche, **gekennzeichnet dadurch, dass** der mit dem Mauerwerk in Kontakt stehende Teil des Federteils (4.2) unter sich vermehrender elastischer Verformung vom Mauerwerk Einheit weg zum ersten Teil (4.1) des Verbindungsteils (4) am Trennwandelement (2) bewegt werden, und dort mit Hilfe eines Fixierteils (4.3) gehalten werden kann, wobei der Fixierteil (4.3) die Form eines kurzen U-Profils mit an den freien Enden (4.3.3) einwärts geknickten Schenkeln (4.3.2) hat, wobei dieses U-Profil den ersten Teil (4.1) des Befestigungsteils (4) umfasst, wobei die Öffnungen zwischen den Schenkel (4.3.2) einerseits und den Schenkeln (4.1.1) des ersten Teils (4.1) andererseits gleich ausgerichtet sind, und wobei zwischen den beiden Basen, welche jeweils die zu einem Teil gehörenden beiden Schenkel (4.1.1, 4.3.2) verbinden, ein Spalt verbleibt, in welchen sich der Federteil (4.2) erstreckt, wenn er in jenem Zustand ist, in welchem er zum ersten Teil (4.1) des Verbindungsteils (4) hin verformt und dort fixiert ist.

## Claims

1. A fastening system comprising of a surrounding wall construction (1) to which multi-layer partition wall elements (2) are fitted, whereby, between the wall construction and a partition wall element (2) a connecting member is located, (4) which together with a first component (4.1) rests against the partition wall element (2), and with a second component - (4.2) being connected thereto - rests against the wall construction (1) relatively moveable thereto and parallel to the plane of the partition wall element (2), whereas the first component (4.1) of the connecting member (4) forms a laterally defined groove by two legs (4.1.1), whose opening surface has an extension in a normal direction to the plane of the surface element, whereas the two legs (4.1.1), each with the surface facing the jointly formed groove being parallel to the plane of the partition wall element (2) aligned to the stop of one surface extending in a parallel direction to the plane of the partition wall element (2), and the second component (4.2) of the connecting member (4) being constructed as a spring member (4.2), which exercises a pressure between the first component (4.1) of the connecting member (4) und side of the wall construction (1) under elastic pretension, **characterised in that** the legs (4.1.1) of the first component (4.1) of the connecting member (4) rest against the surface area of a layer of the multi-layered partition wall element, which is close to the edge and parallel to plane of the partition wall, that the spring member (4.2) alongside its fixed width rests against the groove running in a parallel manner to the edges of the partition wall element within the adjacent wall construction (1), that each leg (4.1.1) of the first component (4.1) of the connecting member (4) projects into the distance being arranged from one another between two adjacent layers (2.1, 2.2) of the partition wall element (2), and that the thickness of these legs (4.1.1) is smaller than the distance between the two layers in a normal direction to the plane of the partition wall.

2. Fastening system according to claim 1, wherein the partition wall element is constructed as a fireproof panel (2) consisting of at least three single panels (2.1, 2.2), whereas the internal surfaces of the legs (4.1.1) rest against an inner single panel (2.2).

3. Fastening system according to claim 2, wherein a fire-break (6.1) runs within said distance (2.4) between the two single panels (2.1) and (2.2), into which one leg (4.1.1) extends, on the inside of the external panel (2.1) and close to the panel edge, where such fire-break also extends over that length of the panel edge, in which one leg (4.1.1) is located.

4. The fastening system according to claim 2 or claim 3, wherein a fire-break (6.2) extends across the base of the groove incorporated into the wall construction (1).

5. The fastening system according to one of the preceding claims, wherein the part of the spring member (4.2) in contact with the wall construction is moved away under increasing elastic deformation from the wall construction to the first component (4.1) of the connecting member (4) on the partition wall element (2), and can be retained there by means of a fixing member (4.3), whereas the fixing member (4.3) is designed as a short U-section with inwardly bent legs (4.3.2) on the open ends (4.3.3), whereas that U-section is comprised of the first component (4.1) of the fixing member (4), wherein the openings between the legs (4.3.2) on the one side and the legs (4.1.1) of the first component (4.1) on the other side are aligned in the same direction, and wherein a gap remains between the two bases which connects both legs (4.1.1, 4.3.2), each belonging to its respective component, into which the spring member (4.2) extends, under the provision of such condition that allows for its deformation towards the first component (4.1) of the connecting member (4) and is fixed there.

## Revendications

1. Système de fixation, constitué par des éléments de mur de séparation multicouches (2) fixés sur la maçonnerie qui l'entoure (1), avec une pièce de liaison (4) qui est placée entre la maçonnerie et un élément de mur de séparation (2), et qui repose par une première partie (4.1) sur l'élément de mur de séparation (2) et qui est en contact avec la maçonnerie (1) par une deuxième partie (4.2) à laquelle il est relié et qui est mobile par rapport à lui parallèlement au plan de l'élément de mur de séparation (2) ; en l'occurrence, la première partie (4.1) de la pièce de liaison (4) crée une rainure limitée latéralement par deux montants (4.1.1), dont la surface d'ouverture comporte une extension dans la direction qui est normale par rapport au plan de l'élément de surface, les deux montants (4.1.1) reposant respectivement, avec la surface tournée vers la rainure créée en commun, par une butée sur une surface de l'élément de mur de séparation (2) parallèlement au plan de l'élément de mur de séparation (2), et la deuxième partie (4.2) de la pièce de liaison (4) est réalisée en tant que pièce à ressort (4.2) qui exerce sous une précontrainte élastique entre la première partie (4.1) de la pièce de liaison (4) et une surface de la maçonnerie (1) une force de compression, **caractérisé en ce que** les montants (4.1.1) de la première partie (4.1) de la pièce de fixation (4) reposent sur la zone de surface d'une couche de l'élément de mur de séparation multicouches placée parallèlement au plan du mur de séparation, à proximité du bord, que la pièce à ressort (4.2) repose sur la limitation de largeur d'une rainure qui court parallèlement aux bords de l'élément de mur de séparation dans la maçonnerie contiguë (1), que chaque montant (4.1.1) de la première partie (4.1) de la pièce de liaison (4) s'étend dans la zone d'écartement entre deux couches voisines maintenues à une certaine distance l'une par rapport à l'autre (2.1, 2.2) de l'élément de mur de séparation (2), et que dans la direction normale par rapport au plan du mur de séparation, l'épaisseur de ces montants (4.1.1) est plus faible que la distance entre les deux couches.

2. Fixation selon la revendication 1, **caractérisée en ce que** l'élément de mur de séparation est une vitre de protection contre le feu (2), qui est constituée par au moins trois vitres individuelles (2.1, 2.2), sachant que les montants (4.1.1) reposent avec leurs surfaces intérieures sur l'une des vitres intérieures individuelles (2.2).

3. Fixation selon la revendication 2, **caractérisée en ce que** dans cette zone d'écartement (2.4) entre les deux vitres individuelles (2.1) et (2.2) dans lesquelles un montant (4.1.1) s'étend, sur le côté intérieur de la vitre placée à l'extérieur (2.1), à proximité du bord de la vitre, on a posé une bande de protection contre le feu (6.1) qui s'étend également par-dessus la zone longitudinale du bord de la vitre dans laquelle se trouve un montant (4.1.1).

4. Fixation selon la revendication 2 ou la revendication 3, **caractérisée en ce qu'**une bande de protection contre le feu (6.2) est placée dans le fond de la rainure qui a été aménagée dans la maçonnerie (1).

5. Fixation selon l'une des revendications qui précèdent, **caractérisée en ce que** la partie de la pièce à ressort (4.2) qui est en contact avec la maçonnerie est déplacée avec une déformation élastique croissante de manière à s'éloigner de la maçonnerie vers la première partie (4.1) de la pièce de liaison (4) sur l'élément de mur de séparation (2), et peut y être maintenue en place à l'aide d'une pièce de fixation (4.3), cette pièce de fixation (4.3) ayant la forme d'un profilé en U court, avec des montants fléchis vers l'intérieur (4.3.2) contre les extrémités libres (4.3.3), et ce profilé en U entoure la première partie (4.1) de la pièce de fixation (4) ; en l'occurrence, les ouvertures pratiquées entre les montants (4.3.2) d'une part et les montants (4.1.1) de la première partie (4.1) d'autre part sont orientées de manière rectiligne, et entre les deux bases qui relient respectivement les deux jambes (4.1.1, 4.3.2) qui font partie d'une pièce, il reste une fente dans laquelle s'étend la pièce à ressort (4.2) lorsqu'elle est dans cet état dans lequel elle est déformée pour devenir la première partie (4.1) de la pièce de fixation (4) et elle y est fixée.
